# EUROPÄISCHE PATENTSCHRIFT

(11) **EP 3 238 223 B1**
(45) Veröffentlichungstag und Bekanntmachung des Hinweises auf die Patenterteilung: **08.04.2020**
(21) Anmeldenummer: 15817213.0
(22) Anmeldetag: 17.12.2015
(51) Int. Cl.: H01H 9/36, H01H 1/20

(54) **LÖSCHBLECHANORDNUNG FÜR EIN SCHALTGERÄT**
QUENCHING PLATE ARRANGEMENT FOR A SWITCHING DEVICE
DISPOSITIF À TÔLES D'EXTINCTION POUR UN APPAREIL DE COMMUTATION

(30) Priorität: 22.12.2014 DE 102014119474
(43) Veröffentlichungstag der Anmeldung: 01.11.2017
(73) Patentinhaber: Eaton Intelligent Power Limited, Dublin 4 (IE)
(72) Erfinder: GERVING, Karsten, 53229 Bonn (DE); LANG, Volker, 53125 Bonn (DE); MEISSNER, Johannes, 53129 Bonn (DE); THAR, Ralf, 53757 St. Augustin (DE)
(74) Vertreter: Eaton IP Group EMEA
(86) Internationale Anmeldenummer: PCT/EP2015/080137
(87) Internationale Veröffentlichungsnummer: WO 2016/102289

(56) Entgegenhaltungen:
- EP-A1- 2 747 109
- CN-U- 203 826 250
- DE-A1- 1 905 588
- DE-A1- 3 833 808
- DE-A1-102005 022 213
- DE-A1-102007 028 204
- DE-B- 1 076 224
- JP-A- S63 264 829
- US-A1- 2014 151 340

## Beschreibung

Die Erfindung betrifft eine Löschblechanordnung für ein Schaltgerät mit einer Vielzahl von Löschblechen zum Aufteilen und/oder Längen eines Lichtbogens, sowie mit mindestens einem Führungsblech, wobei die Löschbleche im Wesentlichen nebeneinander zu einem Stapel angeordnet sind und das Führungsblech den Stapel seitlich begrenzt, wobei das Führungsblech die Löschbleche in einer Haupterstreckungsrichtung überragt; sowie ein Schaltgerät, geeignet für einen Gleichstrombetrieb, mit zumindest einem ersten Kontakt und einem zweiten Kontakt, wobei zumindest der zweite Kontakt zu dem ersten Kontakt beweglich ist, mit einer ersten Laufschienenanordnung zum Leiten eines Lichtbogens mit einer ersten Stromrichtung und mit einer zweiten Laufschienenanordnung zum Leiten eines Lichtbogens mit einer zweiten Stromrichtung, wobei die beiden Laufschienenanordnungen jeweils eine erste Laufschiene und eine zweite Laufschiene aufweisen, wobei die beiden ersten Laufschienen ausgehend vom ersten Kontakt in entgegen gesetzten Richtungen verlaufen und die beiden zweiten Laufschienen ausgehend vom zweiten Kontakt in entgegen gesetzten Richtungen verlaufen, und wobei die ersten Laufschienen in Form einer geschlossenen Schleife miteinander elektrisch leitend verbunden sind, mit einer solchen Löschblechanordnung.

Zur Abschaltung von Strömen in Verbrauchernetzen werden zumeist Schaltgeräte verwendet, die eine oder mehrere Strombahnen aufweisen, welche ihrerseits feststehende und bewegbare Kontakte umfassen. Die bewegbaren Kontakte sind dabei gemeinsam zwischen einer Schließstellung, in der sich die einander zugeordneten bewegbaren und feststehenden Kontakte berühren, und einer Offenstellung bewegbar, in der sich eine Trennstrecke zwischen den einander jeweils zugeordneten bewegbaren und feststehenden Kontakten bildet. Sobald die bewegbaren Kontakte unter Last, d. h. unter Stromfluss, in die Offenstellung bewegt werden, entstehen längs der Trennstrecken Lichtbögen. Die Brenndauer der Lichtbögen bestimmt die Schaltzeit, da der Stromfluss zwischen den Kontakten aufrechterhalten wird. Außerdem wird durch die Lichtbögen eine große Wärmemenge freigesetzt, die zur thermischen Zerstörung der Kontakte sowie von Teilen der Schaltkammer in unmittelbarer Nähe der Kontakte und damit zur Verringerung der Lebensdauer des Schaltgeräts führen. Es ist daher anzustreben, die Lichtbögen möglichst schnell zu löschen, was beispielsweise durch Lichtbogenlöscheinrichtungen erfolgen kann. Durch diese Löscheinrichtungen werden die Lichtbögen zum Beispiel in einzelne Teillichtbögen unterteilt. Sobald die Summe der Teillichtbogen-Spannungen höher ist als die treibenden Spannungen, verlöschen die Lichtbögen.

Bei Schaltgeräten für Gleichstrom-Anwendungen kommt es zu keiner selbstständigen Unterbrechung des Lichtbogens, wie dies bei jedem Nulldurchgang des Wechselstroms der Fall ist. Bei Gleichstromanwendungen werden daher sogenannte Blasmagnete eingesetzt, die ein gerichtetes Magnetfeld erzeugen, in welchem die Lichtbögen eine Ablenkung durch die Lorentzkraft erfahren, welche genutzt wird, die Lichtbögen zu den Lichtbogenlöscheinrichtungen zu treiben. In den Löscheinrichtungen wird die Lichtbogenspannung durch Strecken, Kühlen und Aufteilen des Lichtbogens in Teillichtbögen erhöht und dadurch der Lichtbogen zum Erlöschen gebracht.

Ein entsprechendes Schaltgerät, geeignet für einen Gleichstrombetrieb, ist beispielsweise aus der EP 2 747 109 A1 bekannt, bei dem eine Löscheinrichtung zum Löschen eines Lichtbogens vorgesehen ist, mit einer ersten Laufschienenanordnung zum Leiten eines Lichtbogens mit einer ersten Stromrichtung und mit einer zweiten Laufschienenanordnung zum Leiten eines Lichtbogens mit einer zweiten Stromrichtung in die genannte Löschkammer. Die beiden Laufschienenanordnungen weisen jeweils eine erste Laufschiene und eine zweite Laufschiene auf, wobei die beiden ersten Laufschienen ausgehend von einem Festkontakt in entgegengesetzten Richtungen verlaufen und die beiden zweiten Laufschienen ausgehend von einem bewegbaren Kontakt in entgegengesetzten Richtungen verlaufen. Zur Schaffung eines Schaltgeräts, das bei einem Auftreten von Schaltlichtbögen hoher Energie, zum Beispiel in einem stark induktiven Stromkreis, eine höhere Lebensdauer hat, wird dort vorgeschlagen, die ersten Laufschienen in Form einer geschlossenen Schleife miteinander elektrisch leitend zu verbinden. Bei Schaltlichtbögen von hoher Energie, insbesondere bei hohem induktivem Anteil im Stromkreis, kann es vorkommen, dass ein in die Löschkammer eingetretener Lichtbogen dort nur einen Teil seiner Energie verliert, aber noch nicht völlig zum Erlöschen kommt. In diesem Fall kann es nach Durchlaufen der Löschkammer zu Rückzündungen kommen, in der Weise dass der Lichtbogen dann vom äußeren Ende der Löschkammer zum Ende der Laufschienen hin kommutiert und unter Umständen wieder in Richtung der Kontakte läuft. Je nach Geometrie der Schaltkammer kann sich der Lichtbogen auch an bestimmten Stellen, z.B. an den Endpunkten der Laufschienen, "festbrennen", was eine entsprechend verlängerte Lichtbogenbrenndauer und damit einhergehend eine erhöhte thermische Belastung der Schaltkammer bedeutet, die für das Schaltgerät im Ergebnis eine reduzierte elektrische Lebensdauer bedeuten kann. JP S63 264829 A offenbart eine Löschblechanordnung für ein Schaltgerät mit einer Vielzahl von Löschblechen zum Aufteilen und/oder Längen eines Lichtbogens, sowie mit mindestens einem Führungsblech, wobei der Führungsblech einen Schlitz aufweist.

Eine Aufgabe der Erfindung besteht darin, eine Löschblechanordnung vorzuschlagen, mit welcher die Lebensdauer von Schaltgeräten verlängert wird, in denen Schaltlichtbögen von einer Energie, die insbesondere bei einem induktiven Anteil in einem Stromkreis gespeichert ist, gespeist werden, so dass über einen in die Löschkammer eingetretenen Lichtbogen die von den Induktivitäten zeitverzögert abgegebene Energie abgebaut werden muss, bevor dieser zum Erlöschen kommt, was mit einer längeren Brenndauer des Lichtbogens verbunden ist.

Die Aufgabe wird durch eine Löschblechanordnung gemäß Anspruch 1 gelöst. Ein Schaltgerät mit der erfindungsgemäßen Löschblechanordnung und mit entsprechend erhöhter Lebensdauer ist in Anspruch 9 angegeben. Die übrigen abhängigen Ansprüche betreffen jeweils bevorzugte Ausführungsformen und vorteilhafte Weiterbildungen.

Die erfindungsgemäße Löschblechanordnung für ein Schaltgerät weist eine Vielzahl von Löschblechen zum Aufteilen und/oder Längen eines Lichtbogens, sowie mindestens ein Führungsblech auf, wobei die Löschbleche im Wesentlichen nebeneinander zu einem Stapel angeordnet sind und das Führungsblech den Stapel seitlich begrenzt. Die Löschbleche und das Führungsblech sind im Wesentlichen Plattenförmige Bauteile, die folglich eine Länge in einer Haupterstreckungsrichtung und eine Breite aufweisen, die jeweils wesentlich größer sind, als eine Stärke der Bauteile. Nebeneinander zu einem Stapel angeordnet sind die Bauteile im Sinne der Erfindung, wenn die durch die Länge und Breite aufgespannten Ebenen parallel zueinander angeordnet sind. Durch die Formulierung "im Wesentlichen nebeneinander" wird zum Ausdruck gebracht, dass die Löschbleche und das Führungsblech auch nicht exakt parallel zueinander angeordnet sein können, dass also benachbarte Löschbleche untereinander bzw. mit dem Führungsblech einen Winkel einschließen. Zwischen benachbarten Löschblechen ist in der Regel ein Spalt gebildet, so dass kein Löschblech ein anderes berührt. Das Führungsblech überragt die Löschbleche erfindungsgemäß in der Haupterstreckungsrichtung, also in der Länge. Die Löschbleche können untereinander etwa gleich lang oder unterschiedlich lang sein, jedoch ist keines so lang wie das Führungsblech. Weiterhin ist erfindungsgemäß vorgesehen, dass das Führungsblech einen Schlitz aufweist, wobei der Schlitz sich von einem von den Löschblechen entfernten Ende des Führungsblechs aus erstreckt.

Ein Vorteil der Löschblechanordnung mit einem geschlitzten Führungsblech liegt darin, dass ein Lichtbogen eine zusätzliche Führung erhält, wobei der Schlitz dazu vorgesehen ist, den Lichtbogen zügig in den Stapel aus Löschblechen zu führen und damit aus dem Bereich einer Schaltkammer heraus, in der eine Akkumulation von ionisierten Gasen vermieden werden soll. Das Führungsblech ist ausdrücklich keine Lichtbogenleitschiene, sondern Teil der Löschblechanordnung.

Der Begriff Führungsblech wird hier verwendet, ohne dass dieser hinsichtlich einer Führungsfunktion einschränkend wirkt. Die Funktion des Führungsblechs ist nicht auf die Führung des Lichtbogens beschränkt, sondern es erfüllt eine mehrfache Funktion, nämlich
- ein schnelles Wegführen des Lichtbogens aus dem Kontaktbereich, mit dem Ziel, durch Minimierung einer Ionisation dieses Bereichs eine rasche elektrische Wiederverfestigung zu bewirken;
- eine Abschottung der Schaltkammerwand;
- eine Verhinderung des Lichtbogen-Kurzschließens in den Bereichen seitlich des Löschblechpakets; und
- eine Verzögerung der Lichtbogenbewegung, sobald dieser die Löschbleche erreicht, um ein Einlaufen des Lichtbogens "auf breiter Front" in das Paket aus Löschblechen zu begünstigen, so dass nach Möglichkeit alle Bleche des Löschblechpakets abgedeckt werden.

Gemäß einer bevorzugten Ausführungsform ist vorgesehen, dass der Schlitz sich über eine Teillänge des Führungsblechs erstreckt, wobei die Teillänge insbesondere auf einen die Löschbleche überragenden Teil des Führungsblechs beschränkt ist. Durch diese Ausführungsform ist die Führung des Lichtbogens entlang des Führungsblechs an einem Ende des Schlitzes beendet, wodurch ein Verharren des Lichtbogens an dem Schlitzende erreicht wird. Da sich der Lichtbogen dann bereits im Bereich der Löschbleche befindet und nicht mehr in dem durch die Lichtbogeneinwirkung gefährdeteren Bereich der Schaltkammer, ist eine Verzögerung des Fortschreiten des Lichtbogens vorteilhaft, um möglichst viel Energie auf Grund der hohen Lichtbogenspannung in der Löschkammer abzubauen, bevor der Lichtbogen unter Umständen zurück zu den Kontakten läuft und erneut in die Löschbleche getrieben wird. Somit wird vorteilhaft die Verweilzeit des Lichtbogens in dem Bereich der Löschbleche erhöht und in dem Bereich außerhalb der Löschbleche verkürzt.

Gemäß einer weiteren bevorzugten Ausführungsform ist vorgesehen, dass der Schlitz an einem den Löschblechen näheren Ende in eine Ausnehmung mündet, wobei die Ausnehmung eine größere Breite aufweist, als der Schlitz. Mit anderen Worten weitet sich der Schlitz an seinem Ende auf. Die größere Ausnehmung erlaubt es, den Lichtbogen länger zu halten und führt zu einer geringeren Belastung durch die thermische Einwirkung an dem Schlitzende.

Obwohl eine Form der Ausnehmung beliebig wählbar ist, ist eine Ausführungsform bevorzugt, bei der die Ausnehmung von einem mit dem Schlitz verbundenen Ende aus V-förmig zuläuft. Das bedeutet, der Schlitz bildet mit der Ausnehmung eine Pfeilform. Da der Schlitz in den breiten Teil der V-förmigen oder auch dreieckigen Ausnehmung mündet, wird eine Verweildauer des Lichtbogens dort erhöht, um diesen zwischen möglichst viele, vorzugsweise alle Löschbleche eindringen zu lassen, wo der Lichtbogen in Teillichtbögen aufgeteilt wird, um auf diese Weise eine möglichst hohe Vervielfachung der Lichtbogenspannung zu erzielen.

Gemäß einer weiteren bevorzugten Ausführungsform ist vorgesehen, dass eine Kante entlang des Schlitzes und entlang der Ausnehmung zumindest abschnittsweise eine beidseitige Fase aufweist. Dadurch wird vorteilhaft eine Verweildauer des Lichtbogens an der Kante erhöht.

Gemäß einer weiteren bevorzugten Ausführungsform ist vorgesehen, dass der Schlitz an dem von den Löschblechen entfernten Ende des Führungsblechs in einer V-förmigen Kerbe mündet. Durch eine eingangsseitige Kerbe wird der Lichtbogen leichter aufgenommen und schnell dem Schlitz zugeführt.

Gemäß einer weiteren bevorzugten Ausführungsform ist vorgesehen, dass auf einer von den zu einem Stapel angeordneten Löschblechen abgewandten Seite des Führungsblechs ein Zwischenblech angeordnet ist, wobei das Zwischenblech länger als die Löschbleche und kürzer als das Führungsblech ist. Weiterhin bevorzugt ist ein Abstand zwischen den ersten Laufschienen des Schaltgeräts und den jeweils benachbarten Zwischenblechen, sowie ein Abstand zwischen den Zwischenblechen und den jeweils benachbarten Führungsblechen vorgesehen, welcher jeweils geringer ist als ein Abstand zwischen den Löschblechen untereinander, um eine Verweildauer des Lichtbogens in dem Bereich zu erhöhen und ein Kurzschließen zu vermeiden. Dazu weisen die Zwischenbleche vorzugsweise auch V-förmige Kerben auf der Einlaufseite auf.

Gemäß einer weiteren bevorzugten Ausführungsform sind zwei Führungsbleche vorgesehen, wobei die Führungsbleche den Stapel beidseitig begrenzen. Die Ausführungsform ist für Schaltgeräte vorgesehen, bei denen die Richtung, in die der Lichtbogen getrieben wird, nicht von vornherein bekannt ist, also für polaritätsunabhängige Schaltgeräte. Die zwei Führungsbleche sind dann vorzugsweise im Wesentlichen identisch gestaltet und spiegelsymmetrisch zueinander angeordnet, also sich gegenüberliegend an beiden Enden des Löschblechstapels. Das zweite Führungsblech erfüllt darüber hinaus vorteilhaft eine Abschottungsfunktion, indem ein Kurzschluss auf die nicht aktive Laufschiene des Schaltgeräts durch das zweite Führungsblech verhindert wird.

Es ist vorgesehen, dass bei der Vielzahl von Löschblechen ein Abstand zwischen jeweils benachbarten Löschblechen variiert, diese also nicht äquidistant angeordnet sind. Es ist vorgesehen, dass der Abstand von einer Mitte des Stapels hin zu den Führungsblechen abnimmt.

Sämtliche hier genannten Merkmale und Ausführungsformen der Löschblechanordnung lassen sich sinngemäß auf die Ausführungsform mit zwei Führungsblechen übertragen. Beispielsweise können vorzugsweise zwei Zwischenbleche vorgesehen sein, welche die Führungsbleche jeweils auf der Außenseite flankieren. Die Löschblechanordnung ist weiterhin vorzugsweise als Deion-Löschkammer mit einer Vielzahl von gegeneinander elektrisch isolierten, elektrisch leitenden Löschblechen und Führungsblechen, sowie gegebenenfalls Zwischenblechen, ausgebildet.

Ein weiterer Gegenstand der Erfindung betrifft ein Schaltgerät, geeignet für einen Gleichstrombetrieb, mit zumindest einem Kontaktpaar, wobei das Kontaktpaar einen ersten Kontakt und einen zweiten Kontakt aufweist, wobei zumindest der zweite Kontakt zum ersten Kontakt beweglich ist, wobei eine Löscheinrichtung mit zumindest einer Löschkammer zum Löschen eines zwischen den ersten Kontakten und den zweiten Kontakten auftretenden Lichtbogens vorgesehen ist, mit einer ersten Laufschienenanordnung zum Leiten eines Lichtbogens mit einer ersten Stromrichtung und mit einer zweiten Laufschienenanordnung zum Leiten eines Lichtbogens mit einer zweiten Stromrichtung in die genannte Löschkammer, wobei die beiden Laufschienenanordnungen, jeweils eine erste Laufschiene, und eine zweite Laufschiene, aufweisen, wobei die beiden ersten Laufschienen, ausgehend vom ersten Kontakt in entgegengesetzten Richtungen verlaufen und die beiden zweiten Laufschienen, ausgehend vom zweiten Kontakt, in entgegengesetzten Richtungen verlaufen, wobei die ersten Laufschienen, in Form einer geschlossenen Schleife miteinander elektrisch leitend verbunden sind. Der Begriff "geschlossene Schleife" bedeutet, dass sich eine Art geschlossener elektrischer Kreislauf ergibt, der geometrische beliebig, zum Beispiel in Form eines Rings, ausgebildet sein kann. Hierbei sind auch Laufschienen als geschlossen im Sinne der Erfindung anzusehen, wenn diese kurze Unterbrechungen aufweisen, solange die Unterbrechungen durch Lichtbögen ohne weiteres überbrückt werden können. Durch die geschlossene Schleife wird erzielt, dass ein Lichtbogen, der die Löschbleche vollständig durchläuft, sich auf der Rückseite nicht erneut als stationär brennender Lichtbogen ausbilden kann, der das Gehäuse des Schaltgeräts beschädigen würde. Stattdessen wird der Lichtbogen in dem permanentmagnetischen Blasfeld in einer kontinuierlichen Bewegung gehalten, die diesen zunächst zurück zu den Kontakten und dann in einen erneuten Durchlauf der Löscheinrichtung führt. Dazu sind die ersten Laufschienen durch einen Bügel hinter der Löscheinrichtung miteinander verbunden. Vorteilhafterweise weist die Löscheinrichtung genau eine Löschkammer auf und die Laufschienenanordnungen sind derart gestaltet, dass der Lichtbogen unabhängig von der Stromrichtung und der Laufrichtung des Lichtbogens in die eine Löschkammer geleitet wird. Erfindungsgemäß ist eine Löschblechanordnung, wie hierin zuvor beschrieben innerhalb der von den ersten Laufschienen gebildeten, geschlossenen Schleife angeordnet, so dass die thermische Belastung einzelner Bereiche innerhalb der Schaltkammer deutlich reduziert wird und der Lichtbogen länger im Bereich der Löschblechanordnung verweilt, wodurch sich die Lebenserwartung der Schaltkammer insgesamt erhöht.

Gemäß einer weiteren bevorzugten Ausführungsform des Schaltgeräts ist eine Löschblechanordnung mit zwei Führungsblechen vorgesehen, wobei die beiden zweiten Laufschienen, bei geöffneten Kontakten zwischen den zwei Führungsblechen angeordnet sind.

Die beiden zweiten Laufschienen sind bevorzugt ebenfalls in Form einer geschlossenen Schleife miteinander elektrisch leitend verbunden.

Anhand von bevorzugten Ausführungsbeispielen wird die Erfindung im Folgenden mit Bezug auf die beiliegenden Zeichnungen näher erläutert. Hierin zeigt
- Figur 1: eine Schnittansicht einer Schaltkammer eines erfindungsgemäßen Schaltgeräts mit einer ersten Ausführungsform der erfindungsgemäßen Löschblechanordnung;
- Figur 2: eine Schnittansicht einer zweiten Ausführungsform der erfindungsgemäßen Löschblechanordnung ohne Schaltgerät;
- Figur 3: eine weitere Schnittansicht der Löschblechanordnung gemäß Figur 2 entlang der Linie A-A.

Figur 1 zeigt einen Querschnitt durch eine Schaltkammer 1 eines erfindungsgemäßen Schaltgeräts mit einer ersten Ausführungsform einer erfindungsgemäßen Löschblechanordnung 21. Zum Leiten eines nicht dargestellten Lichtbogens, der sich zwischen einem ersten Kontakt 9 und einem zweiten Kontakt 18 bei einem Trennen der kontakte 9, 18 ausbildet, sind zwei Laufschienenanordnungen, nämlich eine erste Laufschienenanordnung 37 und eine zweite Laufschienenanordnung 38, vorgesehen. Die erste Laufschienenanordnung 37 dient dazu, einen Lichtbogen mit einer ersten Stromrichtung in eine Löscheinrichtung, hier die erfindungsgemäße Löschblechanordnung 21 zu leiten. Die zweite Laufschienenanordnung 38 dient zum Leiten eines Lichtbogens mit einer entgegengesetzten zweiten Stromrichtung in dieselbe Löschblechanordnung 21. Das entsprechende Schaltgerät mit einer Mehrzahl von Schaltkammern 1 ist in der Druckschrift EP 2 747 109 A1, auf die hiermit Bezug genommen wird, ausführlich beschrieben und wird hier nicht näher ausgeführt.

Aufgrund eines homogen ausgebildeten Magnetfeldes (nicht dargestellt) wird in bekannter Weise eine Lorentzkraft auf den Lichtbogen ausgeübt, welche diesen seitlich von den Kontakten 9, 18 wegtreibt. Je nach Stromrichtung wird der Lichtbogen nach links oder nach rechts getrieben. Wird der Lichtbogen gemäß Figur 1 nach links getrieben, dient die erste Laufschienenanordnung 37 zum Leiten des Lichtbogens. Wird der Lichtbogen gemäß Figur 1 nach rechts getrieben, dient die zweite Laufschienenanordnung 38 zum Leiten des Lichtbogens. Beide Laufschienenanordnung 37, 38 weisen jeweils eine erste Laufschiene 39, 40 und eine zweite Laufschiene 41, 42 auf, zwischen denen sich der Lichtbogen weiter ausbildet. Die ersten Laufschienen 39, 40 sind mit dem Festkontakt 9 verbunden. Die zweiten Laufschienen 41, 42 sind mit einem Brückenschaltstück 15 und dem Bewegkontakt 18 verbunden, wobei die zweiten Laufschienen 41, 42 durch ein integrales Bauteil gebildet sein können, welches einmal um die von dem ersten Kontakt 9 abgewandte Seite herum verläuft, also eine geschlossene Schleife in Form eines Rings bildet.

Die von dem beweglichen zweiten Kontakt 18 ausgehende, geschlossene Laufschienenanordnung 41, 42 ist hierbei exzentrisch im Innern der geschlossenen Laufschienenanordnung 39, 40 des Festkontakts 9 angeordnet, und zwar in der Weise, dass in zwei Bereichen die festkontaktseitige Laufschienenanordnung 39, 40 jeweils parallel zu der bewegkontaktseitigen Laufschienenanordnung 41, 42 verläuft. Im Bereich der beiden Kontakte 9, 18 ist der Abstand der Laufschienen dabei minimal, während der Abstand in der gegenüberliegenden Parallelzone, in die Löschblechanordnung 21 angeordnet ist, wesentlich größer ist.

Die erste Laufschiene 40 der ersten Laufschienenanordnung 37 verläuft zunächst nach links und anschließend um 90° umgelenkt nach oben, wobei sich der Abstand zwischen der ersten Laufschiene 40 und der zweiten Laufschiene 41 sukzessive erhöht. Der Lichtbogen bildet sich daher zwischen diesen beiden Laufschienen 40, 41 weiter aus und wird von dem Kontaktpaar 9, 18 bei einer ersten Stromrichtung nach links und dann nach oben getrieben. Im weiteren Verlauf wird der Lichtbogen an der vom ersten Kontakt 9 abgewandten Rückseite des Brückenschaltstücks 15 entlang verlaufen, wobei der Lichtbogen sukzessive in die Spalten zwischen den einzelnen Löschblechen 23 hineingetrieben wird. An der Oberseite der Schaltkammer 1 sind Ausblaskanäle 35 vorgesehen, um Lichtbogengase aus der Schaltkammer 1 auszublasen. Die zweite Laufschienenanordnung 38 ist spiegelsymmetrisch identisch aufgebaut.

Bei einem stark induktiven Stromkreis, bei dem ein erheblicher Teil der elektrischen Energie von den Induktivitäten im Stromkreis bestimmt ist, wird diese nach dem Öffnen der Kontakte 9, 18 über den Lichtbogen verzögert abgebaut. Für den Abbau der Energie ist es in diesem Fall von besonderem Vorteil, wenn der Lichtbogen unter der Wirkung des permanentmagnetischen Blasfelds auf breiter Front in die Löschblechanordnung 21 einläuft und sich dort in zahlreiche Einzellichtbögen aufteilt, um dann schließlich auf einen Verbindungssteg 45 der festkontaktseitigen Laufschienen 39, 40 zu kommutieren. Durch die anhaltende Blasfeldwirkung bildet sich schließlich eine Lichtbogenbrücke zwischen dem seitlichen Blech der Löschblechanordnung 21 und dem gegenüberliegenden seitlichen Schenkel der festkontaktseitigen Laufschienen 39, 40, infolgedessen der Lichtbogen dann wieder in Richtung der Kontakte 9, 18 läuft. Nach dem "Passieren" der Kontakte 9, 18 kann der Lichtbogen dann erneut entlang der Laufschienen 39, 40, 41, 42 in Richtung der Löschblechanordnung 21 laufen. Bei ausreichender Restenergie können sich noch ein- oder mehrere weitere Laufzyklen bilden, bis der Lichtbogen schließlich sämtliche Energie des Stromkreises abgebaut hat, so dass er erlischt. Zwar fällt die Lichtbogenspannung nach dem Durchlaufen der Löschblechanordnung 21 und dem Kommutieren auf die festkontaktseitige Laufschiene 39, 40 kurzzeitig wieder ab, doch wird dieser Abfall durch das kontinuierliche Weiterbewegen des Lichtbogens sowie durch das erneute Einlaufen in die Löschblechanordnung 21 rasch kompensiert. Die Bogenspannung nimmt wieder stetig zu, bis es schließlich zum endgültigen Verlöschen des Lichtbogens kommt. Die dabei vom Lichtbogen ausgehende kontinuierliche thermische Einwirkung über längere Zeit bedeutet zwar insgesamt eine erhöhte Belastung der Schaltkammer 1, jedoch wird durch die kontinuierliche Weiterbewegung des Lichtbogens ein "Einbrennen" in Teilbereichen der Schaltkammer 1, was mit einer deutlichen Verkürzung der Lebenserwartung des Schaltgeräts verbunden wäre, auf diese Weise weitgehend unterbunden.

Die erfindungsgemäße Löschblechanordnung 21 weist eine Vielzahl von Löschblechen 23 zum Aufteilen und/oder Längen des Lichtbogens, sowie zwei Führungsbleche 53 auf, wobei die Löschbleche 23 im Wesentlichen nebeneinander zu einem Stapel angeordnet sind und die Führungsbleche 53 den Stapel seitlich begrenzen. Die Löschbleche 23 und die Führungsbleche 53 sind im Wesentlichen plattenförmige Bauteile und wischen benachbarten Löschblechen 23 ist jeweils ein Spalt gebildet, so dass kein Löschblech 23 ein anderes berührt. Die Führungsbleche 53 überragen die Löschbleche 23 erfindungsgemäß in ihrer Haupterstreckungsrichtung, also in der Länge. Die Löschbleche 23 sind hier untereinander gleich lang, könnten aber auch in gewissem Maße unterschiedlich lang sein. Kein Löschblech 23 ist jedoch so lang, wie die Führungsbleche 53. Ein Abstand zwischen jeweils zwei benachbarten Löschblechen 23 variiert, die Löschbleche 23 sind also nicht äquidistant angeordnet. Der Abstand nimmt von einer Mitte des Stapels der Löschbleche 23 hin zu den Führungsblechen 53 ab, wodurch eine Durchlaufzeit der Teillichtbögen durch das Paket aus Löschblechen 23 über die Erstreckung des Pakets variiert wird. Dadurch wird vorteilhaft erreicht, dass die Teillichtbögen etwa zeitgleich das in der Figur obere Ende des Pakets aus Löschblechen 23 erreichen, auch wenn zuvor die Aufteilung des Lichtbogens in die einzelnen Teilbögen und deren Eindringen in das Löschblechpaket 23 nicht synchron erfolgt ist.

Die Figur 2 zeigt eine zweite Ausführungsform der erfindungsgemäßen Löschblechanordnung 21. Diese unterscheidet sich von der ersten Ausführungsform gemäß Figur 1 dahingehend, dass zusätzlich zwei Zwischenbleche 54 vorgesehen sind, welche jeweils auf einer Außenseite der Löschblechanordnung 21 angeordnet sind, also jeweils an einer von den zu einem Stapel angeordneten Löschblechen 23 abgewandten Seite der Führungsbleche 53. Die Zwischenbleche 54 schützen dabei eine Schaltkammerwand zusätzlich vor der Einwirkung des Lichtbogens. Die Zwischenbleche 54 weisen eine V-förmige Kerbe 5 auf, die dazu dient, ein Verharren des Lichtbogens an der Kerbe 5 zu erreichen. Ein Abstand zwischen den ersten Laufschienen (39, 40, siehe Figur 1) bzw. eines Verbindungsbügels 45, der die ersten Laufschienen verlängert und hinter dem Paket aus Löschblechen 23 verbindet, und den jeweils benachbarten Zwischenblechen 54, sowie ein Abstand zwischen den Zwischenblechen 54 und den jeweils benachbarten Führungsblechen 53 ist geringer, als ein Abstand zwischen den Löschblechen 23.

Nachfolgend werden die Führungsbleche 53 mit Bezug auf Figur 3 näher beschrieben werden.

Figur 3 zeigt eine weitere Schnittansicht der Löschblechanordnung gemäß Figur 2 entlang der Linie A-A. Darin sind zwei Löschblechanordnungen 21 zweier benachbarter, hier nicht vollständig erkennbarer Schaltkammern gezeigt. Erfindungsgemäß ist vorgesehen, dass jedes Führungsblech 53 einen Schlitz 2 aufweist, wobei der Schlitz 2 sich von einem von den Löschblechen 23 entfernten Ende 3 des Führungsblechs 53 aus erstreckt. Ein Vorteil der Löschblechanordnung 21 mit einem geschlitzten Führungsblech 53 liegt darin, dass der Lichtbogen eine zusätzliche Führung erhält, wobei der Schlitz 2 dazu vorgesehen ist, den Lichtbogen zügig in den Stapel aus Löschblechen 23 zu führen. Der Schlitz 23 verhindert hier ein Verharren des Lichtbogens an der V-förmigen Kerbe 5 am Ende 3 des Führungsblechs 53. Bei den Löschblechen 23 hingegen, die eine vergleichbare V-förmige Kerbe 5 aufweisen, ist ein Verharren des Lichtbogens gewollt, um den Lichtbogen möglichst lange in dem Stapel aus Löschblechen 23 zu halten.

Der Schlitz 2 erstreckt sich über eine Teillänge des Führungsblechs 53, nämlich über den Teil des Führungsblechs 53, der die Löschbleche 23 überragt. Dadurch wird ein Verharren des Lichtbogens an dem Schlitzende erreicht, wodurch der Lichtbogen vorteilhaft länger im Bereich der Löschbleche 23 gehalten wird. Der Schlitz 2 mündet an einem den Löschblechen 23 näheren Ende in eine Ausnehmung 4 mündet, wobei die Ausnehmung 4 eine größere Breite aufweist, als der Schlitz 2. Die Ausnehmung 4 ist in dem dargestellten Ausführungsbeispiel V-förmig gestaltet. Eine Kante entlang des Schlitzes 2 und entlang der V-förmigen Ausnehmung 4 kann zumindest abschnittsweise eine beidseitige Fase (nicht dargestellt) aufweisen, wodurch ein verlängertes Verharren des Lichtbogens an der Kante erreicht wird. An dem von den Löschblechen 23 entfernten Ende 3 des Führungsblechs 53 endet der Schlitz 2 in einer V-förmigen Kerbe 5, die ebenso an den Enden der Löschbleche 23 und der Zwischenbleche zu finden ist. Die Kerbe 5 der Zwischenbleche, welche ebenfalls die Verharrzeit des Lichtbogens steigert, ist hier nur andeutungsweise durch die Ausnehmung 4 hindurch erkennbar und aus Gründen der Übersichtlichkeit nicht mit einem Bezugszeichen versehen.

### Bezugszeichenliste

- 1: Schaltkammer
- 2: Schlitz
- 3: Ende des Führungsblechs
- 4: V-förmige Ausnehmung
- 5: V-förmige Kerbe
- 9: Erster Kontakt
- 15: Brückenschaltstück
- 18: Zweiter Kontakt
- 21: Löschblechanordnung, Löscheinrichtung
- 23: Löschbleche
- 35: Ausblaskanal
- 37: Erste Laufschienenanordnung
- 38: Zweite Laufschienenanordnung
- 39: Erste Laufschiene
- 40: Erste Laufschiene
- 41: Zweite Laufschiene
- 42: Zweite Laufschiene
- 45: Verbindungsbügel
- 53: Führungsblech
- 54: Zwischenblech

## Patentansprüche

1. Löschblechanordnung (21) für ein Schaltgerät mit einer Vielzahl von Löschblechen (23) zum Aufteilen und/oder Längen eines Lichtbogens, sowie mit mindestens einem Führungsblech (53), wobei die Löschbleche im Wesentlichen nebeneinander zu einem Stapel angeordnet sind und das Führungsblech den Stapel seitlich begrenzt, wobei das Führungsblech (53) die Löschbleche in einer Haupterstreckungsrichtung überragt und einen Schlitz (2) aufweist, wobei der Schlitz sich von einem von den Löschblechen (23) entfernten Ende (3) des Führungsblechs aus erstreckt, und
wobei zwei Führungsbleche (53) vorgesehen sind, wobei die Führungsbleche den Stapel beidseitig begrenzen,
**dadurch gekennzeichnet,**
**dass** bei der Vielzahl von Löschblechen (23) ein Abstand zwischen jeweils benachbarten Löschblechen variiert, wobei der Abstand von einer Mitte des Stapels hin zu den Führungsblechen (53) abnimmt.

2. Löschblechanordnung nach Anspruch 1, **dadurch gekennzeichnet, dass** der Schlitz (2) sich über eine Teillänge des Führungsblechs (53) erstreckt, wobei die Teillänge auf einen die Löschbleche (23) überragenden Teil des Führungsblechs beschränkt ist.

3. Löschblechanordnung nach einem der vorhergehenden Ansprüche, **dadurch gekennzeichnet, dass** der Schlitz (2) an einem den Löschblechen (23) näheren Ende in eine Ausnehmung (4) mündet, wobei die Ausnehmung eine größere Breite aufweist, als der Schlitz.

4. Löschblechanordnung nach Anspruch 3, **dadurch gekennzeichnet, dass** die Ausnehmung (4) von einem mit dem Schlitz (2) verbundenen Ende aus V-förmig zuläuft.

5. Löschblechanordnung nach einem der vorhergehenden Ansprüche 3 oder 4, **dadurch gekennzeichnet, dass** eine Kante der Ausnehmung (4) mindestens in dem V-förmig zulaufenden Bereich beidseitig eine Fase aufweist.

6. Löschblechanordnung nach einem der vorhergehenden Ansprüche, **dadurch gekennzeichnet, dass** der Schlitz (2) an dem von den Löschblechen (23) entfernten Ende (3) des Führungsblechs (53) in einer V-förmigen Kerbe (5) mündet.

7. Löschblechanordnung nach einem der vorhergehenden Ansprüche, **dadurch gekennzeichnet, dass** die zwei Führungsbleche (53) im Wesentlichen identisch gestaltet und spiegelsymmetrisch zueinander angeordnet sind.

8. Löschblechanordnung nach einem der vorhergehenden Ansprüche, **dadurch gekennzeichnet, dass** auf einer von den zu einem Stapel angeordneten Löschblechen (23) abgewandten Seite des Führungsblechs (53) ein Zwischenblech (54) angeordnet ist, wobei das Zwischenblech länger als die Löschbleche und kürzer als das Führungsblech ist.

9. Schaltgerät, geeignet für einen Gleichstrombetrieb, mit zumindest einem ersten Kontakt (9) und einem zweiten Kontakt (18), wobei zumindest der zweite Kontakt zum ersten Kontakt beweglich ist, mit einer ersten Laufschienenanordnung (37) zum Leiten eines Lichtbogens mit einer ersten Stromrichtung und mit einer zweiten Laufschienenanordnung (38) zum Leiten eines Lichtbogens mit einer zweiten Stromrichtung, wobei die beiden Laufschienenanordnungen (37, 38) jeweils eine erste Laufschiene (39, 40) und eine zweite Laufschiene (41, 42) aufweisen, wobei die beiden ersten Laufschienen (39, 40) ausgehend vom ersten Kontakt (9) in entgegen gesetzten Richtungen verlaufen und die beiden zweiten Laufschienen (41, 42) ausgehend vom zweiten Kontakt (18) in entgegen gesetzten Richtungen verlaufen, und wobei die ersten Laufschienen (39, 40) in Form einer geschlossenen Schleife miteinander elektrisch leitend verbunden sind,
**gekennzeichnet durch**
eine Löschblechanordnung (21) nach einem der vorhergehenden Ansprüche zum Löschen eines zwischen dem ersten Kontakt (9) und dem zweiten Kontakt (18) auftretenden Lichtbogens, wobei die Löschblechanordnung innerhalb der von den ersten Laufschienen (39, 40) gebildeten, geschlossenen Schleife angeordnet ist.

10. Schaltgerät nach Anspruch 9, **gekennzeichnet durch** eine Löschblechanordnung (21) nach einem der Ansprüche 1 bis 8, wobei die beiden zweiten Laufschienen (41, 42) bei geöffneten Kontakten (9, 18) zwischen den zwei Führungsblechen (53) angeordnet sind.

11. Schaltgerät nach einem der Ansprüche 9 oder 10, **gekennzeichnet durch** eine Löschblechanordnung (21) nach Anspruch 8, wobei ein Abstand zwischen den ersten Laufschienen (39, 40) und den jeweils benachbarten Zwischenblechen (54), sowie ein Abstand zwischen den Zwischenblechen (54) und den jeweils benachbarten Führungsblechen (53) geringer ist, als ein Abstand zwischen den Löschblechen (23).

## Claims

1. Extinguishing plate arrangement (21) for a switching device having a plurality of extinguishing plates (23) for dividing and/or lengthening an arc, and at least one guide plate (53), wherein the extinguishing plates are arranged substantially side by side to form a stack and the guide plate laterally defines the stack, wherein the guide plate (53) projects beyond the extinguishing plates in a main extension direction and has a slot (2), wherein the slot extends from an end (3) of the guide plate remote from the extinguishing plates (23), and
wherein two guide plates (53) are provided, wherein the guide plates define the stack on both sides,
**characterised in that**,
in the plurality of extinguishing plates (23), a distance between respective adjoining extinguishing plates varies, wherein the distance decreases from a centre of the stack to the guide plates (53).

2. Extinguishing plate arrangement according to claim 1, **characterised in that** the slot (2) extends over a partial length of the guide plate (53), wherein the partial length is limited to a part of the guide plate projecting beyond the extinguishing plates (23).

3. Extinguishing plate arrangement according to any one of the preceding claims, **characterised in that** the slot (2) opens into a recess (4) at an end closer to the extinguishing plates (23), wherein the recess has a greater width than the slot.

4. Extinguishing plate arrangement according to claim 3, **characterised in that** the recess (4) runs in a V-shape from an end connected to the slot (2).

5. Extinguishing plate arrangement according to any one of the preceding claims 3 or 4, **characterised in that** one edge of the recess (4) has a chamfer on both sides at least in the V-shaped region.

6. Extinguishing plate arrangement according to any one of the preceding claims, **characterised in that** the slot (2) opens into a V-shaped notch (5) at the end (3) of the guide plate (53) remote from the extinguishing plates (23).

7. Extinguishing plate arrangement according to any one of the preceding claims, **characterised in that** the two guide plates (53) are of substantially identical design and are arranged mirror-symmetrically with respect to one another.

8. Extinguishing plate arrangement according to any one of the preceding claims, **characterised in that** an intermediate plate (54) is arranged on a side of the guide plate (53) remote from the extinguishing plates (23) arranged to form a stack, wherein the intermediate plate is longer than the extinguishing plates and shorter than the guide plate.

9. Switching device suitable for direct current operation, having at least a first contact (9) and a second contact (18), wherein at least the second contact is displaceable relative to the first contact, having a first guide rail arrangement (37) for conducting an arc with a first current direction and having a second guide rail arrangement (38) for conducting an arc with a second current direction, wherein the two guide rail arrangements (37, 38) each have a first running rail (39, 40) and a second running rail (41, 42), wherein the two first guide rails (39, 40) run in opposite directions starting from the first contact (9) and the two second guide rails (41, 42) run in opposite directions starting from the second contact (18), and wherein the first guide rails (39, 40) are electrically conductively connected to one another in the form of a closed loop,
**characterised by**
an extinguishing plate arrangement (21) according to any one of the preceding claims for extinguishing an arc occurring between the first contact (9) and the second contact (18), wherein the extinguishing plate arrangement is arranged within the closed loop formed by the first guide rails (39, 40).

10. Switching device according to claim 9, **characterised by** an extinguishing plate arrangement (21) according to any one of claims 1 to 8, wherein the two second guide rails (41, 42) are arranged between the two guide plates (53) when contacts (9, 18) are open.

11. Switching device according to any one of claims 9 or 10, **characterised by** an extinguishing plate arrangement (21) according to claim 8, wherein a distance between the first guide rails (39, 40) and the respectively adjacent intermediate plates (54), as well as a distance between the intermediate plates (54) and the respectively adjacent guide plates (53) is smaller than a distance between the extinguishing plates (23).

## Revendications

1. Agencement de tôles d'extinction (21) destiné à un appareil de coupure avec une multiplicité de tôles d'extinction (23) pour diviser et/ou allonger un arc électrique, ainsi qu'avec au moins une tôle de guidage (53), dans lequel les tôles d'extinction sont agencées globalement les unes à côté des autres en une pile et la tôle de guidage délimite latéralement la pile, dans lequel la tôle de guidage (53) dépasse des tôles d'extinction dans une direction d'extension principale et présente une fente (2), dans lequel la fente s'étend à partir d'une extrémité (3), éloignée des tôles d'extinction (23), de la tôle de guidage, et
dans lequel deux tôles de guidage (53) sont prévues, lesquelles tôles de guidage délimitent la pile des deux côtés,
**caractérisé en ce que**,
pour ce qui est de la multiplicité des tôles de guidage (23), une distance entre des tôles d'extinction respectivement voisines varie, laquelle distance diminue en allant d'un milieu de la pile aux tôles de guidage (53).

2. Agencement de tôles d'extinction selon la revendication 1, **caractérisé en ce que** la fente (2) s'étend sur une longueur partielle de la tôle de guidage (53), laquelle longueur partielle est limitée à une partie, dépassant des tôles d'extinction (23), de la tôle de guidage.

3. Agencement de tôles d'extinction selon l'une quelconque des revendications précédentes, **caractérisé en ce que** la fente (2) débouche dans un évidement (4) au niveau d'une extrémité proche des tôles d'extinction (23), lequel évidement présente une plus grande largeur que la fente.

4. Agencement de tôles d'extinction selon la revendication 3, **caractérisé en ce que** l'évidement (4) se termine en forme de V à partir d'une extrémité reliée à la fente (2).

5. Agencement de tôles d'extinction selon l'une quelconque des revendications précédentes 3 ou 4, **caractérisé en ce qu'**une arête de l'évidement (4) présente un biseau des deux côtés au moins dans la zone se terminant en forme de V.

6. Agencement de tôles d'extinction selon l'une quelconque des revendications précédentes, **caractérisé en ce que** la fente (2) débouche dans une rainure (5) en forme de V au niveau de l'extrémité (3), éloignée des tôles d'extinction (23), de la tôle de guidage (53).

7. Agencement de tôles d'extinction selon l'une quelconque des revendications précédentes, **caractérisé en ce que** les deux tôles de guidage (53) sont réalisées globalement identiques et sont agencées symétriquement l'une par rapport à l'autre.

8. Agencement de tôles d'extinction selon l'une quelconque des revendications précédentes, **caractérisé en ce qu'**une tôle intermédiaire (54) est agencée sur un côté, éloigné des tôles d'extinction (23) agencées en une pile, de la tôle de guidage (53), laquelle tôle intermédiaire est plus longue que les tôles d'extinction et plus courte que la tôle de guidage.

9. Appareil de coupure, convenant à un fonctionnement en courant continu, avec au moins un premier contact (9) et un deuxième contact (18), dans lequel au moins le deuxième contact est mobile par rapport au premier contact, avec un premier agencement de rails (37) pour diriger un arc électrique avec un premier sens de courant et avec un deuxième agencement de rails (38) pour diriger un arc électrique avec un deuxième sens de courant, dans lequel les deux agencements de rails (37, 38) comportent chacun un premier rail (39, 40) et un deuxième rail (41, 42), dans lequel les deux premiers rails (39, 40) s'étendent à partir du premier contact (9) dans des directions opposées et les deux deuxièmes rails (41, 42) s'étendent à partir du deuxième contact (18) dans des directions opposées, et dans lequel les premiers rails (39, 40) sont reliés électriquement l'un à l'autre sous la forme d'une boucle fermée,
**caractérisé par** un agencement de tôles d'extinction (21) selon l'une quelconque des revendications précédentes afin d'éteindre un arc électrique apparaissant entre le premier contact (9) et le deuxième contact (18), lequel agencement de tôles d'extinction est agencé à l'intérieur de la boucle fermée formée par les premiers rails (39, 40).

10. Appareil de coupure selon la revendication 9, **caractérisé par** un agencement de tôles d'extinction (21) selon l'une quelconque des revendications 1 à 8, dans lequel les deux deuxièmes rails (41, 42) sont agencés entre les deux tôles de guidage (53) lorsque les contacts (9, 18) sont ouverts.

11. Appareil de coupure selon l'une quelconque des revendications 9 ou 10, **caractérisé par** un agencement de tôles d'extinction (21) selon la revendication 8, dans lequel une distance entre les premiers rails (39, 40) et les tôles intermédiaires (54) respectivement voisines ainsi qu'une distance entre les tôles intermédiaires (54) et les tôles de guidage (53) respectivement voisines sont plus petites qu'une distance entre les tôles d'extinction (23).
